# EUROPÄISCHE PATENTSCHRIFT

(11) **EP 3 790 121 B1**
(45) Veröffentlichungstag und Bekanntmachung des Hinweises auf die Patenterteilung: **27.05.2026**
(21) Anmeldenummer: 20189108.2
(22) Anmeldetag: 03.08.2020
(51) Int. Cl.: H01R 13/627, H01R 13/639, H01R 27/00, H01R 13/635, H01R 13/625, H01R 13/506

(54) **STECKVERBINDER UND STECKSYSTEM**
CONNECTOR AND CONNECTOR SYSTEM
CONNECTEUR ENFICHABLE ET SYSTÈME ENFICHABLE

(30) Priorität: 05.09.2019 DE 102019123884
(43) Veröffentlichungstag der Anmeldung: 10.03.2021
(73) Patentinhaber: Yamaichi Electronics Deutschland GmbH, 85609 Aschheim-Dornach (DE)
(72) Erfinder: Wessels, Dagmar, 80933 München (DE); Quiter, Michael, 57482 Wenden (DE)
(74) Vertreter: Müller-Boré & Partner Patentanwälte PartG mbB

(56) Entgegenhaltungen:
- DE-T2- 69 703 477
- US-B1- 10 340 631
- US-B2- 9 136 658

## Beschreibung

Die Erfindung betrifft einen Steckverbinder und ein Stecksystem mit einem Steckverbinder und einem komplementären Steckelement.

Die Erfindung liegt auf dem Gebiet der Steckverbindertechnik, insbesondere auf dem Gebiet der Rundsteckverbinder, also zum Beispiel einem M12-, M8-, M16-, M23- oder M25-Stecker. Solche Steckverbinder, insbesondere M12-Steckverbinder, werden zum Beispiel zur elektrischen Kontaktierung und/oder Verbindung von industriellem Ethernet verwendet. Herkömmlicherweise weisen solche unter IEC 61076-2 standardisierte bzw. genormte Steckverbinder ein Schraubgewinde auf, mit dem die Steckverbindung verschraubt und gesichert werden kann, so dass diese Steckverbinder mechanischen Beanspruchungen, wie zum Beispiel durch angeschlossene Maschinen, standhalten können.

Das Zusammenstecken bzw. Verschrauben solcher Steckverbindungen ist jedoch relativ zeitaufwändig. Zudem müssen sowohl der männliche als auch der weibliche Steckverbinder zwingend zueinander komplementäre Schraubringe aufweisen, was ein derartiges Stecksystem teuer und unflexibel macht. Deshalb werden für viele Anwendungen bevorzugt Push-Pull-Steckverbinder verwendet, die anstelle oder neben dem Schraubgewinde einen sogenannten Push-Pull-Verriegelungsmechanismus aufweisen. Durch einen solchen Push-Pull-Verriegelungsmechanismus verriegelt der Steckverbinder durch Einführen des Steckers in die Buchse automatisch. Der verriegelte Steckverbinder kann durch Ziehen am Kabel nicht entriegelt werden. Der Steckverbinder kann aber durch einen gezielten Entriegelungsvorgang gelöst bzw. entriegelt werden, z.B. indem ein Steckergehäuse zurückgezogen wird. Ein Drehen oder Schrauben ist für das Verriegeln und Entriegeln bei der Push-Pull-Technik nicht erforderlich.

In der DE 10 2015 015 202 A1 ist beispielsweise ein Steckverbinder beschrieben, der geeignet ist, sowohl über ein Schraubgewinde als auch über einen Push-Pull-Verriegelungsmechanismus mit einem komplementären Steckelement verbunden zu werden.

Die Druckschrift US 9 136 658 B2 beschreibt einen Kabelverbinder mit einer Schaltstruktur, umfassend einen Stecker mit einem Steckergummikern mit mehreren Stiftanschlüssen und einer Rippe, und einen Steckerhalter mit einem Griffabschnitt mit Rippen, einem um den Griffabschnitt herum angeordneten Schaltring und einer an dem Schaltring anliegenden Befestigungsmutter. Der Steckerhalter ist um den Stecker herum angeordnet und der Steckerhalter ist mit Buchsen unterschiedlicher Art gekoppelt ist.

Die Druckschrift US 10 340 631 B1 beschreibt eine Kupplungsstruktur eines Kabelverbinders mit einem ersten Anschlusskopf und einem zweiten Anschlusskopf. Der erste Verbindungskopf umfasst ein erstes Verbindungsteil, mehrere Einsteckanschlüsse und einen Außengewindeabschnitt, der an dem ersten Verbindungsteil angeordnet ist. Der zweite Anschlusskopf umfasst ein zweites Gelenkteil, mehrere Einstecklöcher, eine Befestigungshülse, eine zwischen der Befestigungshülse und dem zweiten Gelenkteil gebildete Buchse, einen die Befestigungshülse aufnehmenden Positionierring, mehrere zwischen dem Positionierring und die Befestigungshülse und einen Schnellverschlussring.

Die Druckschrift DE 697 03 477 T2 beschreibt ein Push-Pull Steckverbindersystem zur Verbindung von Signalübertragungsleitermitteln. Das Steckverbindersystem zeichnet sich dadurch aus, dass zwei identische Steckverbindereinheiten durch Aneinanderdrücken miteinander verbunden und durch ein einfaches Ziehen wieder voneinander getrennt werden können.

Es ist eine Aufgabe der vorliegenden Erfindung, einen alternativen bzw. verbesserten Steckverbinder mit flexiblen Verbindungsmöglichkeiten bereitzustellen. Insbesondere ist es eine Aufgabe der vorliegenden Erfindung, einen Steckverbinder mit flexiblen Verbindungsmöglichkeiten und einem verbesserten Verriegelungsmechanismus bereitzustellen. Diese Aufgabe wird durch die Gegenstände der nebengeordneten Ansprüche gelöst. Vorteilhafte Ausführungsformen sind Gegenstand der Unteransprüche.

Ein erster unabhängiger Aspekt zur Lösung der Aufgabe betrifft einen Steckverbinder, insbesondere einen Push-Pull-Steckverbinder, aufweisend:
- ein Aufnahmeelement zur zumindest bereichsweisen Aufnahme eines komplementären Steckelements erster Art oder eines komplementären Steckelements zweiter Art; und
- ein Push-Pull-Verriegelungssystem zum Herstellen einer Push-Pull-Verriegelung zwischen dem Steckverbinder und dem Steckelement erster Art;

wobei das Push-Pull-Verriegelungssystem zumindest ein Verriegelungselement aufweist, welches zumindest bereichsweise in einer für das zumindest eine Verriegelungselement vorgesehenen Ausnehmung des Aufnahmeelements angeordnet ist, und
wobei das Aufnahmeelement zumindest ein Rastmittel aufweist, welches vorgesehen und ausgelegt ist, um mit zumindest einem komplementären Rastmittel des Steckelements zweiter Art in Eingriff gebracht bzw. verrastet zu werden, wobei:
   a) das Verriegelungssystem ein Entriegelungselement zum Entriegeln der Verriegelung zwischen dem Steckverbinder und dem Steckelement erster Art aufweist, und wobei das Entriegelungselement zumindest ein Führungselement aufweist, welches zumindest bereichsweise in einer Kulisse des zumindest einen Verriegelungselements angeordnet und innerhalb der Kulisse beweglich ist; und/oder
   b) der Steckverbinder ferner ein Steckverbindergehäuse mit zumindest einem Aufliegeabschnitt aufweist, wobei das zumindest eine Verriegelungselement einen Gleitabschnitt aufweist, welcher an dem Aufliegeabschnitt des Steckverbindergehäuses aufliegt und entlang des Aufliegeabschnitts bewegbar ist; und/oder
   c) das zumindest eine Verriegelungselement eine Mulde aufweist, in der ein Federelement zumindest bereichsweise angeordnet ist, wobei das Federelement derart ausgebildet ist, dass es in einer Entriegelungsposition des zumindest einen Verriegelungselements eine vorbestimmte Federkraft auf das Führungselement des Entriegelungselements ausübt.

Im Rahmen der vorliegenden Erfindung wurde erkannt, dass trotz vorhandener Standards bzw. Normen bei Steckverbindern bzw. Steckelementen verschiedene Varianten bzw. Arten auf dem Markt existieren, welche von unterschiedlichen Herstellern angeboten werden. Meist können deshalb herkömmliche Steckverbinder nur mit zugehörigen Steckelementen des gleichen Herstellers verwendet werden, weil nur diese hinsichtlich des Verbindungs- bzw. Verriegelungsmechanismus miteinander kompatibel sind. Der erfindungsgemäße Steckverbinder dagegen ist vorteilhafterweise geeignet, um mit mehreren Varianten bzw. Arten von komplementären Steckelementen, insbesondere auch von unterschiedlichen Herstellern, verwendet zu werden. So ist der erfindungsgemäße Steckverbinder insbesondere geeignet, mit verschiedenartigen komplementären Steckelementen, also mit einem komplementären Steckelement erster Art und/oder mit einem komplementären Steckelement zweiter Art, verbunden bzw. verriegelt zu werden. Es versteht sich, dass der Steckverbinder jeweils nur mit einem Steckverbinder verbunden werden kann, also mit einem der Steckverbinder erster und zweiter Art. Das Aufnahmeelement ist also ausgelegt und/oder geeignet, jeweils einen der komplementären Steckelemente erster und zweiter Art zumindest bereichsweise aufzunehmen.

Unter einem komplementären Steckelement bzw. komplementären Steckverbinder wird allgemein ein Steckelement bzw. Steckverbinder verstanden, welches/welcher hinsichtlich seiner Geometrie und seiner Anschlüsse mit dem erfindungsgemäßen Steckverbinder verbindbar ist. Der erfindungsgemäße Steckverbinder kann ein männlicher oder ein weiblicher Steckverbinder sein. Insbesondere kann der erfindungsgemäße Steckverbinder eine Steckbuchse oder ein Stecksockel sein. Ist der erfindungsgemäße Steckverbinder z.B. ein männlicher Steckverbinder, so kann er mit einem dazu komplementären weiblichen Steckverbinder verbunden werden. Ist der Steckverbinder z.B. ein weiblicher Steckverbinder, so kann er mit einem dazu komplementären männlichen Steckverbinder verbunden werden.

Mit den Begriffen "Steckelement erster Art" und "Steckelement zweiter Art" wird im Rahmen der vorliegenden Erfindung verstanden, dass sich das Steckelement erster Art und das Steckelement zweiter Art unterscheiden. Mit anderen Worten handelt es sich bei dem Steckelement erster Art um ein Steckelement, das sich in seiner Bauart bzw. in seinen Eigenschaften bzw. Komponenten, welche es aufweist, vom Steckelement zweiter Art unterscheidet. Beispielsweise kann das Steckelement erster Art von einem ersten Hersteller und das Steckelement zweiter Art von einem anderen zweiten Hersteller sein. Das komplementäre Steckelement erster Art und das komplementäre Steckelement zweiter Art unterscheiden sich insbesondere durch die an dem Steckelement angebrachten Verbindungs- bzw. Verriegelungsmittel. Beispielsweise kann das komplementäre Steckelement erster Art einen vorspringenden Ring aufweisen, während das Steckelement zweiter Art mehrere über den Umfang des Steckelements verteilter und beabstandeter Rastmittel, z.B. Federelemente, aufweisen kann.

Damit der erfindungsgemäße Steckverbinder mit zwei unterschiedlichen Arten von Steckelementen verbunden und/oder verriegelt werden kann, weist der erfindungsgemäße Steckverbinder ein Push-Pull-Verriegelungssystem, welches zumindest ein Verriegelungselement umfasst, und zusätzlich noch ein Rastmittel auf. Das Push-Pull-Verriegelungssystem dient zum Verriegeln des Steckverbinders mit dem komplementären Steckelement erster Art und das zusätzliche Rastmittel dient zum Verriegeln des Steckverbinders mit dem komplementären Steckelement zweiter Art.

Das zumindest eine Verriegelungselement ist zumindest bereichsweise in einer speziell für das zumindest eine Verriegelungselement vorgesehenen, d.h. einer zum zumindest einen Verriegelungselement zugehörigen, Ausnehmung des Aufnahmeelements angeordnet. Das Aufnahmeelement dient zur zumindest bereichsweisen Aufnahme eines komplementären Steckelements. Unter "zumindest bereichsweise" wird insbesondere verstanden, dass nur ein entsprechender Aufnahmebereich bzw. ein Steckbereich des komplementären Steckelements vom Aufnahmeelement aufgenommen wird. Dabei umfasst der Aufnahmebereich bzw. Steckbereich des komplementären Steckelements das oder die jeweilige(n) Verbindungs- bzw. Verriegelungsmittel des komplementären Steckelements. Insbesondere weist das Aufnahmeelement eine Geometrie und/oder Abmessungen (z.B. Durchmesser) auf, um ein komplementäres Steckelement aufzunehmen.

Das komplementäre Steckelement erster Art und das komplementäre Steckelement zweiter Art sind insbesondere Push-Pull-Steckelemente, d.h. Steckelemente, welche für eine Push-Pull-Verriegelung ausgelegt sind und/oder Mittel zur Verbindung bzw. Verriegelung mittels Push-Pull-Technik aufweisen.

Wie bereits oben erwähnt, bedeutet der Begriff "Push-Pull", dass der Steckverbinder durch Einführen des komplementären Steckelements in das Aufnahmeelement und/oder eine Buchse des Steckverbinders automatisch. Der verriegelte Steckverbinder kann durch Ziehen am Kabel nicht unbeabsichtigt entriegelt werden. Eine Entriegelung kann vielmehr nur ganz gezielt mit Hilfe von Entriegelungsmittel, z.B. mit Hilfe eines Entriegelungsrings und/oder mit Hilfe eines Steckverbindergehäuses, erfolgen, insbesondere indem der Entriegelungsring bzw. das Steckverbindergehäuse entgegen einer Federkraft verlagert wird. Das komplementäre Steckelement kann aber jedenfalls mit dem Steckverbinder ohne ein Drehen bzw. Schrauben, sondern durch ein bloßes Drücken und Ziehen, verbunden, verriegelt und/oder fixiert werden. Das komplementäre Steckelement kann insbesondere durch das Anwenden einer vorbestimmten Kraft entlang einer Einsteckrichtung mit dem Steckverbinder verbunden, verriegelt bzw. fixiert werden. Entsprechend kann das komplementäre Steckelement durch das Anwenden einer vorbestimmten Kraft entgegen der Einsteckrichtung vom Steckverbinder wieder gelöst werden, d.h. es kann dadurch eine im montierten Zustand vorhandene Fixierung zwischen Steckverbinder und komplementärem Steckelement wieder aufgehoben werden. Unter einer "Push-Pull-Verriegelung wird daher insbesondere eine (lösbare) Verriegelung verstanden, die ohne ein Drehen und/oder Schrauben der Verbindungs- bzw. Verriegelungsmittel erfolgt. Mit dem Begriff "Verbinden" wird im Sinne dieser Beschreibung insbesondere ein elektrisches und mechanisches Verbinden bzw. Zusammenfügen verstanden.

Vorzugsweise weist das Verriegelungssystem eine Mehrzahl von Verriegelungselementen, also zumindest zwei (z.B. zwei, drei, vier, fünf, etc.) Verriegelungselemente auf. Ferner weist das Aufnahmeelement vorzugsweise eine entsprechende Mehrzahl von zu den Verriegelungselementen zugehörigen Ausnehmungen auf. Ferner weist das Aufnahmeelement vorzugsweise eine Mehrzahl, also zumindest zwei (z.B. zwei, drei, vier, fünf, etc.) Rastmittel auf. Vorzugsweise entspricht die Anzahl von Rastmitteln, die das Aufnahmeelement aufweist, der Anzahl von Verriegelungselementen und damit der Anzahl von Ausnehmungen des Aufnahmeelements. Besonders bevorzugt ist diese Anzahl gleich drei.

Als Rastmittel wird im Sinne dieser Beschreibung ein Mittel bzw. Element verstanden, welches mit einem komplementären Rastmittel bzw. Rastelement in Eingriff gebracht bzw. verrastet werden kann. Dabei wird unter einer Verrastung eine lösbare, aber stabile, d.h. sichere, Verbindung bzw. Verriegelung verstanden. Insbesondere wird unter einer Verrastung im Sinne der vorliegenden Beschreibung eine Verbindung bzw. Verriegelung verstanden, welche nicht versehentlich oder unbeabsichtigt, sondern erst durch Betätigen eines Entriegelungsmechanismus, gelöst werden kann. Insbesondere sind Elemente, die zwar grundsätzlich mit anderen Elementen in Eingriff gebracht werden können, nicht aber speziell für eine stabile und sichere Verbindung vorgesehen sind, keine Rastmittel im Sinne der vorliegenden Erfindung.

Vorzugsweise ist das zumindest eine Rastmittel bzw. ist jeweils jedes der Mehrzahl von Rastmitteln des Aufnahmeelements als eine Kante bzw. als Verjüngung oder Rücksprung eines Rastmittelabschnitts bzw. einer Rastmittelplatte des Aufnahmeelements ausgebildet. Mit anderen Worten weist das Aufnahmeelement zumindest einen Rastmittelabschnitt bzw. eine Rastmittelplatte auf, die wiederum einen Rücksprung bzw. eine Kante aufweist, welcher/welche als Rastmittel fungiert bzw. das Rastmittel ausbildet. Mit anderen Worten bildet bzw. ist der Rücksprung oder die Kante der Rastmittelplatte das Rastmittel bzw. das Rastelement. Der Rastmittelabschnitt bzw. die Rastmittelplatte wird im Rahmen dieser Beschreibung auch als Führungsabschnitt bzw. Führungsplatte bezeichnet, da der Rastmittelabschnitt bzw. die Rastmittelplatte mit einem Führungselement des komplementären Steckelements zusammenwirken kann. Der Führungsabschnitt bzw. die Führungsplatte kann insbesondere einem falschen Einstecken bzw. einer falschen Polung beim Zusammenstecken des Steckverbinders mit einem komplementären Steckelement vorbeugen.

Die jeweiligen Anordnungen, also z.B. des zumindest einen Verriegelungselements, beziehen sich, wenn nichts anderes angegeben ist, insbesondere auf den montierten Zustand. Unter einem montierten Zustand wird im Sinne der vorliegenden Erfindung ein Zustand verstanden, in dem die einzelnen Bestandteile bzw. Komponenten des Steckverbinders funktionsgemäß montiert, d.h. zusammengesetzt oder zusammengebaut sind. Insbesondere wird unter dem montierten Zustand ein Zustand verstanden, bei dem der Steckverbinder mit einem komplementären Steckelement elektrisch und mechanisch verbunden ist.

Das zumindest eine Rastmittel des Aufnahmeelements ist vorgesehen und ausgelegt, um mit zumindest einem komplementären Rastmittel des Steckelements zweiter Art in Eingriff gebracht zu werden. Dies bedeutet insbesondere auch, dass das zumindest eine Rastmittel des Aufnahmeelements gemäß seiner vorgesehenen Funktion entsprechend angeordnet ist, um mit zumindest einem komplementären Rastmittel des Steckelements zweiter Art in Eingriff gebracht zu werden. Vorzugsweise ist die zumindest eine Rastelementplatte bzw. das zumindest eine Rastmittel, insbesondere entlang des Umfangs des Steckverbinders betrachtet, zwischen zwei Ausnehmungen der Aufnahmeplatte und damit zwischen den zumindest bereichsweise in diesen Ausnehmungen angeordneten Verriegelungselementen angeordnet.

Dadurch, dass der erfindungsgemäße Steckverbinder ein (insbesondere mehrteiliges) Verriegelungssystem und zusätzlich ein oder mehrere zur Verrastung mit einem komplementären Rastelement eines komplementären Steckelements vorgesehene Rastmittel aufweist, bietet der erfindungsgemäße Steckverbinder flexible Verbindungsmöglichkeiten. Vorteilhafterweise kann der erfindungsgemäße Steckverbinder entweder mit einem Steckelement erster Art oder einem Steckelement zweiter Art verbunden bzw. verriegelt werden.

Vorzugsweise weist der Steckverbinder eine Rundsteckverbindung auf, mit der ein komplementärer Rundsteckverbinder (erster und zweiter Art) mit dem Steckverbinder verbunden werden kann. Insbesondere ist der Steckverbinder ein M12-Steckverbinder.

Der Steckverbinder bzw. ein Steckbereich des Steckverbinders kann z.B. steckelementseitige Kontaktelemente aufweisen, die mit komplementären Kontaktelementen des komplementären Steckelements derart verbunden bzw. zusammengefügt werden können, dass zwischen den jeweiligen Kontaktelementen und den dazugehörigen komplementären Kontaktelementen ein elektrischer Kontakt besteht.

In einer bevorzugten Ausführungsform weist das Verriegelungssystem drei, insbesondere genau drei, Verriegelungselemente auf, wobei jedes der Verriegelungselemente in einer zugehörigen Ausnehmung des Aufnahmeelements angeordnet ist. Folglich weist das Aufnahmeelement ebenfalls drei, insbesondere genau drei, Ausnehmungen für die Verriegelungselemente auf. Alternativ oder zusätzlich weist das Aufnahmeelement drei, insbesondere genau drei, Rastabschnitte auf. Im Rahmen der Erfindung hat sich gezeigt, dass auf diese Weise eine besonders gute Stabilität der Verbindung erreichen lässt.

Gemäß dem ersten Aspekt kann das Verriegelungssystem ein Entriegelungselement bzw. einen Entriegelungsring zum Entriegeln bzw. Lösen der Verriegelung zwischen dem Steckverbinder und dem Steckelement erster Art, d.h. zum Entriegeln des Steckverbinders und Steckelements erster Art, aufweisen. Dabei weist das Entriegelungselement zumindest ein Führungselement auf, welches (insbesondere im montierten Zustand) zumindest bereichsweise in einer Kulisse des zumindest einen Verriegelungselements angeordnet und innerhalb der Kulisse, und somit relativ zum Verriegelungselement, beweglich bzw. verlagerbar ist. Die Kulisse stellt insbesondere eine Führungsrinne für das Führungselement dar. Das Führungselement ist insbesondere fest mit dem Entriegelungselement verbunden bzw. einstückig mit dem Entriegelungselement ausgebildet. Vorzugsweise ist das Führungselement ein Stab oder ein Bolzen. Das Führungselement kann in der Kulisse geführt und darin verlagert werden. Insbesondere kann sich das Führungselement innerhalb von Begrenzungen der Kulisse bewegen bzw. verlagert werden. Das Entriegelungselement weist vorzugsweise an dessen Oberfläche eine Riffelung auf, was die Griffigkeit beim Verschieben des Entriegelungselements (gegen eine Federkraft) zum Entriegeln des Steckverbinders verbessert und somit das beabsichtigte Entriegeln erleichtert.

In einer weiteren bevorzugten Ausführungsform weist die Kulisse eine Schräge bzw. Krümmung auf, so dass sich bei einer Verlagerung des zumindest einen Führungselements innerhalb der Kulisse das zumindest eine Verriegelungselement entlang einer zur Längsachse des Steckverbinders senkrechten Richtung verlagert. Mit anderen Worten ist die Kulisse bzw. Führungsrinne, insbesondere ein Querschnitt davon, nicht geradlinig, sondern kurvig bzw. gebogen ausgebildet. Die Kulisse bzw. die Führungsrinne, insbesondere ein Querschnitt davon, weist also einen gebogenen Abschnitt auf. Insbesondere weist die Kulisse bzw. Führungsrinne entlang einer Längsachse des Verriegelungselements eine sich ändernde (insbesondere betragsmäßig zunehmende) Steigung auf. Insbesondere weist die Kulisse mehrere Abschnitte mit unterschiedlicher Steigung auf. Mit anderen Worten weist die Kulisse eine gekrümmte Form auf.

Die entlang zur Längsachse des Steckverbinders senkrechte Richtung wird im Folgenden auch als vertikale Richtung bezeichnet. Diese vertikale Richtung ist auch senkrecht zu einer Einsteckrichtung, welche entlang der Längsachse des Steckverbinders zeigt.

In einer weiteren bevorzugten Ausführungsform weist das Verriegelungssystem ein (erstes) Federelement auf, welches zwischen einem Anschlagelement des Entriegelungselements und einem Anschlagelement eines Steckverbindergehäuses des Steckverbinders angeordnet ist und das Entriegelungselement mit einer vorbestimmten Federkraft (welche im Folgenden als erste Federkraft bezeichnet wird) in Richtung einer Ausgangsposition drückt. Unter der Ausgangsposition oder auch Standardposition des Entriegelungselements wird eine Position verstanden, in der sich das Entriegelungselement ohne äußere Krafteinwirkung normalerweise befindet. Das (erste) Federelement des Verriegelungssystems ist insbesondere eine Spiralfeder. Das Anschlagelement des Entriegelungselements bzw. Entriegelungsrings ist im Inneren bzw. an einer inneren Oberfläche des Entriegelungselements bzw. Entriegelungsrings ausgebildet.

In einer weiteren bevorzugten Ausführungsform weist das zumindest eine Verriegelungselement einen Halteabschnitt bzw. Blockierabschnitt auf, der ausgelegt bzw. derart geformt ist, um in einer Verriegelungsposition eine Verlagerung eines Vorsprungs bzw. vorspringenden Rings des Steckelements erster Art, und damit eine Verlagerung des Steckelements erster Art selbst, zu unterbinden bzw. zu blockieren. Der Halteabschnitt ist insbesondere als Vorsprung bzw. als ein vorspringender Abschnitt des zumindest einen Verriegelungselements ausgebildet. Unter der Verriegelungsposition wird eine Position verstanden, in der sich das Verriegelungselement befindet, wenn der Steckverbinder mit dem komplementären Steckelement (erster Art) verriegelt ist. In dieser Verriegelungsposition blockiert bzw. verhindert der Halteabschnitt bzw. Blockierabschnitt des Verriegelungselements eine Verlagerung bzw. Verschiebung des komplementären Steckelements (erster Art). Mit anderen Worten kann in dieser Verriegelungsposition das komplementäre Steckelement (erster Art) nicht vom Steckverbinder gelöst werden. Dabei weist der Halteabschnitt vorzugsweise eine abgeschrägte Kante, d.h. eine Kante mit einer Neigung bzw. einem vorbestimmten Neigungswinkel, auf. Die abgeschrägte Kante des Halteabschnitts des Verriegelungselements ist insbesondere derart ausgebildet bzw. weist einen derartigen Neigungswinkel (insbesondere bezüglich einer Längsachse des Verriegelungselements) auf, dass im Verriegelungszustand (d.h. insbesondere in einem Zustand, in dem eine Verriegelung zwischen dem komplementären Steckelement erster Art und dem Steckverbinder hergestellt ist) ein unbeabsichtigtes Lösen des komplementären Steckelements erster Art vom Steckverbinder (bzw. ein unbeabsichtigtes Herausziehen des komplementären Steckelements erster Art aus dem Steckverbinder) vermieden wird. Mit Hilfe der abgeschrägten Kante kann vorteilhafterweise erreicht werden, dass sich das Verriegelungselement beim Versuch, das komplementäre Steckelement aus dem Steckverbinder zu ziehen, verkantet bzw. verklemmt, so dass dadurch im Verriegelungszustand bzw. in der Verriegelungsposition ein unbeabsichtigtes Herausziehen des Steckelements aus dem Steckverbinder vermieden wird.

Gemäß dem ersten Aspekt kann der Steckverbinder ein Steckverbindergehäuse mit zumindest einem Aufliegeabschnitt aufweisen, wobei das zumindest eine Verriegelungselement einen Gleitabschnitt aufweist, welcher auf dem Aufliegeabschnitt des Steckverbindergehäuses aufliegt und entlang des Aufliegeabschnitts des Steckverbindergehäuses bewegbar bzw. verlagerbar ist. Vorzugsweise ist der Gleitabschnitt des zumindest einen Verriegelungselements halbkeilförmig ausgestaltet. Weiter vorzugsweise weist der Gleitabschnitt des zumindest einen Verriegelungselements einen abgerundeten Endabschnitt auf. Dieser abgerundete Endabschnitt sorgt vorteilhafterweise für verbesserte Gleiteigenschaften.

Gemäß dem ersten Aspekt kann das zumindest eine Verriegelungselement eine Mulde aufweisen, in der, insbesondere im montierten Zustand, ein zweites Federelement zumindest bereichsweise angeordnet ist. Das zweite Federelement ist derart ausgebildet bzw. geformt, dass es in einer Entriegelungsposition des zumindest einen Verriegelungselements eine vorbestimmte Federkraft (welche im Folgenden als zweite Federkraft bezeichnet wird) auf das Führungselement bzw. auf den Bolzen des Entriegelungselements ausübt. Auf diese Weise wird nach dem Entriegeln durch Loslassen des Entriegelungselements das zumindest eine Verriegelungselement wieder in seine Ausgangsposition gebracht. Als Ausgangsposition des Verriegelungselements wird eine Position verstanden, in der sich das Verriegelungselement befinden muss, so dass ein komplementäres Steckelement (erster Art) mit dem Steckverbinder verbunden und/oder verriegelt werden kann. Unter der Entriegelungsposition (des zumindest einen Verriegelungselements) wird eine Position verstanden, in der sich das Verriegelungselement befindet, wenn der Steckverbinder entriegelt ist, d.h. nicht mit dem komplementären Steckelement (erster Art) verriegelt ist. Die zweite Federkraft wird dabei vorzugsweise so gewählt, dass diese größer ist als die Summe von Reibungskräften, welche eine Bewegung bzw. Verlagerung des zumindest einen Verriegelungselements verhindern. Ferner wird die zweite Federkraft vorzugsweise so gewählt, dass sie beim Einstecken des komplementären Steckelements (erster Art) in den Steckverbinder zum Verriegeln des Steckverbinders mit dem komplementären Steckelement (erster Art) durch eine vorbestimmte Druckkraft, die von einem Benutzer leicht mit der Hand bzw. den Fingern aufgebracht werden kann, überwunden wird.

In einer weiteren bevorzugten Ausführungsform weist der Steckverbinder ferner ein Anschlusselement zur Aufnahme von elektrischen Kontaktelementen, welche mit komplementären elektrischen Kontaktelementen des Steckelements erster Art oder mit komplementären elektrischen Kontaktelementen des Steckelements zweiter Art elektrisch verbindbar sind. Beispielsweise kann das Anschlusselement 5-polig ausgebildet sein, d.h. es kann fünf elektrische Kontaktelemente aufnehmen. Es versteht sich aber, dass das Anschlusselement je nach Anwendung auch ausgebildet sein kann, um eine (beliebige) andere Anzahl von Kontaktelementen aufzunehmen. Insbesondere kann das Anschlusselement und damit der Steckverbinder 3-, 4-, 5- oder 8-polig ausgebildet sein.

Alternativ oder zusätzlich kann der Steckverbinder einen Dichtring aufweisen, welcher, insbesondere im montierten Zustand, auf dem Anschlusselement angeordnet ist.

Ein weiterer unabhängiger Aspekt zur Lösung der Aufgabe betrifft ein Stecksystem umfassend
- den erfindungsgemäßen Steckverbinder; und
- das Steckelement erster Art und/oder das Steckelement zweiter Art.

Das komplementäre Steckelement erster Art weist vorzugsweise einen Anschlagabschnitt sowie einen zusätzlichen umlaufenden Vorsprung auf. Der Anschlagabschnitt ist vorzugsweise als eine (insbesondere abgeschrägte) Kante ausgebildet und der zusätzliche umlaufende Vorsprung ist vorzugsweise als ein vorspringender Ring ausgebildet. Ferner kann das komplementäre Steckelement erster Art auch ein Gewinde aufweisen. Der Anschlagabschnitt kann als (insbesondere abgeschrägte) Kante des Gewindes ausgebildet sein. Diese Kante kann als sogenannte Steuerkante zum Herstellen der Verriegelung des Steckverbinders mit dem komplementären Steckelement erster Art dienen. Dabei wird unter dem Begriff "Steuerkante" verstanden, dass mit Hilfe dieser Kante das zumindest eine Verriegelungselement derart verlagert werden kann (bzw. beim Einstecken des komplementären Steckelements erster Art in den Steckverbinder derart verlagert wird), dass das zumindest eine Verriegelungselement eine Verriegelungsposition einnimmt und damit eine Verriegelung bewirkt.

Das komplementäre Steckelement zweiter Art kann einen Rastmittelkörper bzw. einen Federelementkörper aufweisen, in dem das zumindest eine komplementäre Rastmittel ausgebildet ist. Das zumindest eine komplementäre Rastmittel weist vorzugsweise ein Federelement auf. Insbesondere ist das zumindest eine komplementäre Rastmittel ein Federelement. Das Federelement weist vorzugsweise rückstellfähig elastische Eigenschaften auf. Weiter vorzugsweise weist das komplementäre Steckelement zweiter Art zumindest ein Führungselement auf, welches derart ausgelegt und/oder dimensioniert ist, dass es in das Aufnahmeelement, insbesondere entlang des zumindest einen Führungsabschnitts des Aufnahmeelements des Steckverbinders einführbar ist. Besonders bevorzugt weist das komplementäre Steckelement zweiter Art drei Führungselemente auf, welche derart ausgelegt und/oder dimensioniert sind, dass sie in das Aufnahmeelement des Steckverbinders, insbesondere jeweils entlang eines zugehörigen Führungsabschnitts des Aufnahmeelements, einführbar sind. Mit anderen Worten erstrecken sich im montierten Zustand die Führungselemente des komplementären Steckelements zweiter Art vorzugsweise durch die Führungsabschnitte des Aufnahmeelements des Steckverbinders. Insbesondere entspricht die Anzahl der Führungselemente des komplementären Steckelements zweiter Art der Anzahl von Führungsabschnitten des Aufnahmeelements des Steckverbinders. Jedes Führungselement des komplementären Steckelements zweiter Art erstreckt sich vorzugsweise durch einen zugehörigen Führungsabschnitt des Aufnahmeelements des Steckverbinders.

In einer weiteren bevorzugten Ausführungsbeispiel ist das Stecksystem als ein M12-Stecksystem ausgebildet. Mit anderen Worten ist der erfindungsgemäße Steckverbinder vorzugsweise ein M12-Steckverbinder und das komplementäre Steckelement (erster und zweiter Art) vorzugsweise ein M12-Steckelement.

Optional können der Steckverbinder und/oder das komplementäre Steckelement weitere Komponenten aufweisen. Beispielsweise ein Schirmgehäuse, das den Steckverbinder bzw. das komplementäre Steckelement zumindest teilweise elektrisch abschirmt. Neben dem oder den Schirmgehäuse(n) kann das Stecksystem weitere optionale Zusatzmodule aufweisen, wie z.B. eine Abdichtung und/oder einen oder zwei Hemmringe, die ein unabsichtliches Lösen der Steckverbindung behindern und/oder reduzieren.

Für den oben genannten weiteren unabhängigen Aspekt und insbesondere für diesbezügliche bevorzugte Ausführungsformen gelten auch die vor- oder nachstehend gemachten Ausführungen zu den Ausführungsformen des ersten Aspekts. Insbesondere gelten für einen unabhängigen Aspekt der vorliegenden Erfindung und für diesbezügliche bevorzugte Ausführungsformen auch die vor- und nachstehend gemachten Ausführungen zu den Ausführungsformen des jeweils anderen unabhängigen Aspekts.

### Kurze Beschreibung der Zeichnungen

- Figur 1a: zeigt eine perspektivische Ansicht eines Steckverbinders gemäß einer bevorzugten Ausführungsform;
- Figur 1b: zeigt eine Vorderansicht des Steckverbinders von Figur 1a;
- Figur 2: zeigt eine Explosionsansicht eines Stecksystems gemäß einer bevorzugten Ausführungsform, umfassend ein komplementäres Steckelement und den Steckverbinder von Figur 1;
- Figur 3a: zeigt eine perspektivische Ansicht eines komplementären Steckelements erster Art gemäß einer bevorzugten Ausführungsform;
- Figur 3b: zeigt eine perspektivische Ansicht eines komplementären Steckelements zweiter Art gemäß einer bevorzugten Ausführungsform;
- Figur 3c: zeigt eine perspektivische Ansicht eines Rastmittel- bzw. Federelementkörpers des komplementären Steckelements zweiter Art von Figur 3b gemäß einer bevorzugten Ausführungsform;
- Figur 4a: zeigt eine perspektivische Ansicht eines Aufnahmeelements des Steckverbinders gemäß einer bevorzugten Ausführungsform;
- Figur 4b: zeigt eine perspektivische Ansicht des Aufnahmeelements von Figur 4a zusammen mit in Ausnehmungen des Aufnahmeelements angeordneten Verriegelungselementen gemäß einer bevorzugten Ausführungsform;
- Figur 5a: zeigt eine Seitenansicht eines Verriegelungselements des Steckverbinders gemäß einer bevorzugten Ausführungsform;
- Figur 5b: zeigt eine Seitenansicht des Verriegelungselements von Figur 5a, in der die im Vergleich zur Figur 5a gegenüberliegende Seite ersichtlich ist;
- Figur 6a: zeigt eine perspektivische Ansicht eines Entriegelungselements des Steckverbinders gemäß einer bevorzugten Ausführungsform;
- Figur 6b: zeigt eine perspektivische Ansicht des Entriegelungselements von Figur 6a zusammen mit am Entriegelungselement angeordneten Verriegelungselementen gemäß einer bevorzugten Ausführungsform;
- Figur 6c: zeigt eine Vorderansicht des Entriegelungselements von Figur 6a;
- Figur 7: zeigt eine perspektivische Ansicht eines Steckverbindergehäuses des Steckverbinders zusammen mit am Steckverbindergehäuse angeordneten Verriegelungselementen gemäß einer bevorzugten Ausführungsform;
- Figur 8a: zeigt eine schematische Skizze eines Steckverbinders mit einem komplementären Steckelement erster Art gemäß einer ersten Einsteckposition;
- Figur 8b: zeigt einen Schnitt durch den Steckverbinder und das komplementäre Steckelement erster Art gemäß der ersten Einsteckposition;
- Figur 9a: zeigt eine schematische Skizze des Steckverbinders mit dem komplementären Steckelement erster Art gemäß einer zweiten Einsteckposition;
- Figur 9b: zeigt einen Schnitt durch den Steckverbinder und das komplementäre Steckelement erster Art gemäß der zweiten Einsteckposition;
- Figur 10a: zeigt eine schematische Skizze des Steckverbinders mit dem komplementären Steckelement erster Art gemäß einer dritten Einsteckposition;
- Figur 10b: zeigt einen Schnitt durch den Steckverbinder und das komplementäre Steckelement erster Art gemäß der dritten Einsteckposition;
- Figur 11a: zeigt eine schematische Skizze des Steckverbinders mit dem komplementären Steckelement erster Art gemäß einer vierten Einsteckposition;
- Figur 11b: zeigt einen Schnitt durch den Steckverbinder und das komplementäre Steckelement erster Art gemäß der vierten Einsteckposition;
- Figur 12a: zeigt eine schematische Skizze des Steckverbinders mit dem komplementären Steckelement erster Art gemäß einer fünften Einsteckposition;
- Figur 12b: zeigt einen Schnitt durch den Steckverbinder und das komplementäre Steckelement erster Art gemäß der fünften Einsteckposition;
- Figur 13a: zeigt eine schematische Skizze des Steckverbinders mit dem komplementären Steckelement erster Art gemäß einer sechsten Einsteckposition;
- Figur 13b: zeigt einen Schnitt durch den Steckverbinder und das komplementäre Steckelement erster Art gemäß der sechsten Einsteckposition;
- Figur 14: zeigt einen Schnitt durch den Steckverbinder und das komplementäre Steckelement erster Art gemäß einer Momentaufnahme des Verriegelungsvorgangs kurz bevor die Verriegelungsposition erreicht ist;
- Figur 15: zeigt einen Schnitt durch den Steckverbinder und das komplementäre Steckelement erster Art gemäß einer weiteren Momentaufnahme des Verriegelungsvorgangs, in der die Verriegelungsposition erreicht ist.

### Detaillierte Beschreibung der Zeichnungen

Die in der vorliegenden Beschreibung gewählten Lageangaben, wie z. B. oben, unten, seitlich, usw., sind jeweils auf die unmittelbar beschriebene sowie dargestellte Figur bezogen und sind bei einer Lageänderung sinngemäß auf die neue Lage zu übertragen. In den Figuren sind jeweils eine Einsteckrichtung E und/oder eine Längsachse L des Steckverbinders durch Pfeile bzw. ein entsprechendes Symbol angegeben. Die Einsteckrichtung E ist die Richtung, in der ein komplementäres Steckelement bewegt werden muss, um mit dem Steckverbinder verbunden bzw. verriegelt zu werden.

Die **Figur 1a** zeigt eine perspektivische Ansicht eines Steckverbinders 300 im zusammengesetzten bzw. montierten Zustand gemäß einer bevorzugten Ausführungsform. Wie in dieser Darstellung zu erkennen, weist der Steckverbinder 300 ein Aufnahmeelement 10 zum Aufnehmen eines komplementären Steckelements (in der Figur 1 nicht gezeigt) auf. Ferner weist der Steckverbinder 300 ein Anschlusselement 60 mit Öffnungen zur Aufnahme von elektrischen Kontaktelementen des komplementären Steckelements auf. Das Anschlusselement 60 ist aus einem elektrisch isolierenden Material, z.B. aus einem Kunststoff, ausgebildet und dient zur elektrischen Isolierung der Kontaktelemente. In der gezeigten Ausführungsform hat das Anschlusselement 60 fünf solcher Öffnungen und ist daher 5-polig ausgebildet. Des Weiteren weist der Steckverbinder 300 ein Entriegelungselement bzw. einen Entriegelungsring 40 und ein Gehäuseelement 70 auf. Durch Zurückziehen bzw. Ziehen des Entriegelungsrings 40 entlang der Einsteckrichtung E und damit über bzw. entlang des Steckverbindergehäuses 70 kann eine Verriegelung gelöst und eine Steckverbindung entriegelt werden. Weitere Details zum Verriegelungs- und Entriegelungsmechanismus werden weiter unten, insbesondere im Zusammenhang mit den Figuren 8a bis 15, beschrieben. Wie in der Figur 1a dargestellt, fallen die Richtung der Längsachse L des Steckverbinders 300 und die Einsteckrichtung E zusammen.

Die **Figur 1b** zeigt den Steckverbinder 300 von Figur 1a in einer Vorderansicht. Die Längsachse L des Steckverbinders 300 und die Einsteckrichtung E zeigen in dieser Darstellung in die Zeichenebene. Neben dem Anschlusselement 60 sind insbesondere auch drei Verriegelungselemente 13 eines Verriegelungssystems erkennbar.

Die **Figur 2** zeigt eine Explosionsansicht eines Stecksystems gemäß einer bevorzugten Ausführungsform. Das Stecksystem umfasst ein komplementäres Steckelement erster Art 100 und den Steckverbinder 300 aus Figur 1. Anstelle des Steckelements erster Art 100 oder zusätzlich zum Steckelement erster Art 100 kann das Stecksystem auch ein Steckelement zweiter Art 200 (siehe die Figuren 3b und 3c) umfassen.

Wie in Figur 2 erkennbar, weist der Steckverbinder 300 ein Aufnahmeelement 10 mit Führungsabschnitten 11 auf. Die Führungsabschnitte 11 dienen zum Einführen von Führungselementen 220 eines Steckelements zweiter Art 200 (siehe die Figuren 3b und 3c). Wegen ihrer weiteren Funktionsweise, nämlich dem Verrasten von komplementären Rastmittel des Steckelements zweiter Art 200, werden die Führungselemente 220 auch als Rastmittelplatten bezeichnet. Insbesondere weist jede Rastmittelplatte 220 auf deren Innenseite, d.h. im Inneren des Aufnahmeelements 10, ein Rastmittel auf (in der Figur 2 nicht sichtbar).

Ferner weist der Steckverbinder 300 ein Verriegelungssystem 20 auf. Das Verriegelungssystem 20, welches zum Verriegeln des Steckelements erster Art 100 dient, umfasst drei Verriegelungselemente 13, ein Federelement 30 in Form einer Spiralfeder und den bereits in Figur 1 dargestellten Entriegelungsring 40. Der Entriegelungsring 40 weist an seiner Oberfläche eine Riffelung 41 zur besseren Griffigkeit für ein beabsichtigtes Entriegeln auf.

Ferner weist der Steckverbinder 300 einen Dichtring 50, das bereits in Figur 1 dargestellte Anschlusselement 60 und das ebenfalls in Figur 1 dargestellte Gehäuse 70 auf. Das Gehäuse 70 umfasst ein Anschlagelement bzw. einen Anschlagring 75 und drei Aufliegeabschnitte 78. Im montierten Zustand ist das Federelement 30 zwischen einem Anschlagelement 45 des Entriegelungsrings 40 (siehe die Figuren 6a bis 6c) und dem Anschlagelement 75 des Steckverbindergehäuses 70 angeordnet. Durch das Federelement 30 wird der Entriegelungsring 40 mit einer vorbestimmten Federkraft in Richtung einer Ausgangsposition (in Figur 2 nach links) gedrückt. Zum Entriegeln muss der Entriegelungsring 40 entgegen der Federkraft von der Ausgangsposition in eine Entriegelungsposition des Federelements 40 bewegt bzw. gezogen werden (in der Figur 2 nach rechts). Befindet sich der Entriegelungsring 40 in der Entriegelungsposition, wird eine vom Verriegelungssystem 20 bzw. von den Verriegelungselementen 13 bewirkte Verriegelung, insbesondere durch eine Verlagerung der Verriegelungselemente 13, aufgehoben bzw. gelöst. Das Steckelement zweiter Art 200 kann dann durch ein einfaches Ziehen entgegen der Einsteckrichtung E (in der Figur 2 also nach links) vom Steckverbinder 300 herausgezogen werden.

Das in der Figur 2 gezeigte Steckelement erster Art 100 weist ein Gewinde 110, einen Anschlagabschnitt bzw. eine Kante 120 und einen umlaufenden Vorsprung bzw. einen vorspringenden Ring 130 auf. Der Anschlagabschnitt 120 und der vorspringende Ring 130 werden für das Verriegeln des Steckelements erster Art 100 mit dem Steckverbinder 300 durch das Verriegelungssystem 20 genutzt. Da für ein Verriegeln das Steckelement erster Art 100 lediglich in den Steckverbinder 300 entlang der Einsteckrichtung E gesteckt bzw. gedrückt werden muss und nach dem Entriegeln das Steckelement erster Art 100 einfach entgegen der Einsteckrichtung E vom Steckverbinder 300 herausgezogen werden kann, handelt es sich beim Verriegelungssystem 20 um ein sogenanntes Push-Pull-Verriegelungssystem. Das Verriegelungssystem 20 dient also zum Herstellen einer Push-Pull-Verriegelung zwischen dem Steckverbinder 300 und dem Steckelement erster Art 100. Ein Drehen oder Schrauben ist zum Verbinden des Steckelements mit dem Steckverbinder nicht erforderlich und erleichtert somit wesentlich die Handhabung beim Verbinden.

Das Steckelement erster Art 100 mit dem Gewinde 110, dem Anschlagabschnitt 120 und dem vorspringenden Ring 130 ist nochmals in einer perspektivischen Ansicht in der **Figur 3a** gezeigt.

Die **Figur 3b** zeigt eine perspektivische Ansicht des komplementären Steckelements zweiter Art 200, welches ebenfalls mit dem Steckverbinder 300 über einen einfachen Push-Pull-Mechanismus, also durch ein einfaches Drücken bzw. Ziehen (ohne ein Drehen oder Schrauben), verbindbar und/oder verriegelbar ist.

Das Steckelement zweiter Art 200 weist einen Steckbereich 350 mit drei Führungselementen 220 und drei komplementären Rastmittel bzw. Federelementen 230 auf. Zudem umfasst das Steckelement zweiter Art 200 einen Anschlags- bzw. Entriegelungsring 240. Zum Verbinden bzw. Verriegeln des Steckelements zweiter Art 200 mit dem Steckverbinder 300 können die komplementären Rastmittel bzw. Federelemente 230 des komplementären Steckelements 200 durch Einstecken des komplementären Steckelements 200 in einen Steckbereich bzw. in das Aufnahmeelement 10 des Steckverbinders 300 mit zugehörigen Rastmittel 12 des Aufnahmeelements 10 des Steckverbinders 300 in Eingriff gebracht bzw. verrastet werden. In der Figur 3a sind nur zwei der drei komplementären Rastmittel bzw. Federelemente 230 sichtbar. Durch ein Ziehen am Ring 240 entgegen der Einsteckrichtung E kann eine Verriegelung, welche auf Grund eines Eingriffs der Rastmittel 12 mit den komplementären Rastmitteln 230 besteht, aufgehoben werden, ohne den Verriegelungsmechanismus zu zerstören. Insbesondere bewirkt ein genügend starkes Ziehen am Ring 240 entgegen der Einsteckrichtung E eine Relativbewegung zwischen Steckverbinder 300 und komplementärem Steckelement zweiter Art 200 und somit auch zwischen den Rastmitteln 12 und den komplementären Rastmitteln 230. Dies führt folglich zu einer Entriegelung der in Eingriff stehenden Rastmittel 12 und 230. Mit anderen Worten kann der Eingriff der Rastmittel 12 mit den komplementären Rastmitteln 230 durch ein genügend starkes Ziehen am Steckelement 200 und insbesondere am Ring 240 zerstörungsfrei aufgehoben bzw. gelöst werden.

Zudem weist das komplementäre Steckelement zweiter Art 200 Führungselemente 220 auf, welche derart ausgelegt und/oder dimensioniert sind, dass sie jeweils entlang der Führungsabschnitte 11 (siehe z.B. die Figuren 4a und 4b) des Aufnahmeelements 10 des Steckverbinders 300 einführbar sind. Die Anzahl der Führungselemente 220 entspricht der Anzahl der komplementären Rastmittel bzw. Federelementen 230. Insbesondere ist jedes Federelement 230 durch eine Öffnung eines zugehörigen Führungselementes 220 geführt. Ferner weist das komplementäre Steckelement zweiter Art 200 eine Isolierhülle 210 auf, welches ein Kabel (hier nicht gezeigt) umhüllen kann.

Die **Figur 3c** zeigt eine perspektivische Seitenansicht eines Rastmittelkörpers bzw. Federelementkörpers 270 gemäß einer bevorzugten Ausführungsform. An dem Rastmittelkörper 270 sind drei Rastmittel bzw. Federelemente 230 ausgebildet. Im montierten Zustand sind die Rastmittel 230 durch entsprechende Öffnungen der Führungselemente 220 (siehe Figur 3b) geführt. Mit anderen Worten erstrecken sich im montierten Zustand die Rastmittel 230 durch die Öffnungen der Führungselemente 220.

Die **Figur 4a** zeigt eine perspektivische Ansicht eines Aufnahmeelements 10 des Steckverbinders 300 gemäß einer bevorzugten Ausführungsform. Das Aufnahmeelement 10 weist Führungsabschnitte 11 und Ausnehmungen 14 auf, wobei die Führungsabschnitte 11 jeweils zwischen zwei Ausnehmungen 14 angeordnet sind (bezogen auf den Umfang des Aufnahmeelements 10). Mit anderen Worten ist jeweils ein Führungsabschnitt 11 von einem benachbarten Führungsabschnitt 11 durch eine Ausnehmung 14 beabstandet. Die Führungsabschnitte 11 sind ausgelegt, um Führungselemente 220 des komplementären Steckelements zweiter Art 200 (siehe Figur 3b) aufzunehmen bzw. zu führen. Wie bereits oben erwähnt, weist jedes Führungselement 11 ein Rastelement 12 auf, wobei die Rastelemente 12 als Rücksprung bzw. Kante ausgebildet sind. In diese Rastmittel 12 können komplementäre Rastmittel 230 eines komplementären Steckelements zweiter Art 200 (siehe die Figuren 3b und 3c) eingreifen. Die Führungselemente 11 werden deshalb auch als Rastmittelplatten bezeichnet. Die Zwischenräume bzw. Ausnehmungen 14 des Aufnahmeelements 10 sind vorgesehen, um die Verriegelungselemente 13 darin anzuordnen (siehe Figur 4b).

Die **Figur 4b** zeigt eine perspektivische Ansicht des Aufnahmeelements 10 zusammen mit in den Ausnehmungen 14 des Aufnahmeelements 10 angeordneten Verriegelungselementen 13.

In einem montierten Zustand, d.h. wenn der Steckbereich 250 des komplementären Steckelements zweiter Art 200 entlang der Einsteckrichtung E in den Steckbereich bzw. in das Aufnahmeelement 10 des Steckverbinders 300 eingesteckt ist, greifen die Federelemente 230 des komplementären Steckelements 200 in die zugehörigen Rücksprünge bzw. Rastmittel 12 des Aufnahmeelements 10 des Steckverbinders 300 ein und dienen zur Fixierung bzw. zum stabilen Halt zwischen dem Steckverbinder 300 und dem komplementären Steckelement 200.

Beim Einführen des Steckbereichs 250 des komplementären Steckelements zweiter Art 200 in den Steckbereich bzw. in das Aufnahmeelement 10 des Steckverbinders 300 werden zunächst die Federelemente 230 durch den Kontakt mit dem Führungsabschnitt 11 des Steckverbinders 300 elastisch, d.h. rückstellfähig, verformt, bis sie sich schließlich an den jeweiligen Rücksprüngen bzw. Rastmittel 12 des Aufnahmeelements 10 des Steckverbinders 300 wieder entspannen und somit in die jeweiligen Rücksprünge bzw. Rastmittel 12 eingreifen. Erst wenn das komplementäre Steckelement 200 entgegen der Einsteckrichtung E mit einer vorbestimmten Kraft gezogen wird, werden die Federelemente 230 wieder zusammengedrückt bzw. zusammengestaucht, wodurch sich der Eingriff der Federelemente 230 mit den Rücksprüngen 12, d.h. die Verriegelung, löst und somit das komplementäre Steckelement 200 vom Steckverbinder 300 abgesteckt bzw. abgezogen werden kann.

Das Stecksystem ist somit ein "Push-Pull"-Stecksystem, bei dem die Verbindung durch ein einfaches Drücken des komplementären Steckelements 100 oder 200 in Einsteckrichtung E hergestellt und durch ein Ziehen entgegen der Einsteckrichtung E gelöst werden kann.

Die **Figur 5a** zeigt eine Seitenansicht eines Verriegelungselements 13 des Steckverbinders 300 gemäß einer bevorzugten Ausführungsform. Das Verriegelungselement 13 weist zwei Kulissen 13a (in Figur 5a ist nur eine der beiden Kulissen sichtbar, die andere befindet sich auf der gegenüberliegenden Seite), einen Halte- bzw. Blockierabschnitt 13b, einen Gleitabschnitt 13c mit einem abgerundeten Endabschnitt 13d und eine Mulde 13e zur Aufnahme eines zweiten Federelements 15 auf.

Die Kulissen 13a stellen Ausnehmungen bzw. Öffnungen des Verriegelungselements 13 in Form von Führungsrinnen dar, in die Führungselemente bzw. Bolzen 49 des Entriegelungsrings 40 (siehe die Figuren 6a bis 6c) aufgenommen und innerhalb der Begrenzungen der Kulissen 13a bewegt werden können. Damit bei einer Verschiebung bzw. Verlagerung des Bolzens 49 in einer Kulisse 13a das gesamte Verriegelungselement 13 und damit insbesondere der Halteabschnitt 13b in oder entgegen eine vertikale Richtung V (in der Figur 5a nach unten), welche senkrecht zur Längsachse L des Steckverbinders 300 und senkrecht zur Einsteckrichtung E verläuft, verlagert wird, weist die Kulisse 13a eine Schräge bzw. eine Krümmung auf. Wie in der Figur 5a erkennbar, kann die Kulisse z.B. drei Abschnitte mit unterschiedlichen Steigungen aufweisen. Durch eine Verlagerung des Verriegelungselements 13 bzw. des Halteabschnitts 13b innerhalb des Steckverbinders 300 bzw. relativ zum eingesteckten komplementären Steckelement erster Art 100 kann eine Verriegelung des Steckverbinders 300 mit dem Steckelement erster Art 100 erreicht werden. Eine Verriegelung erfolgt also insbesondere dann, wenn der vorspringende Halteabschnitt bzw. der Vorsprung 13b entlang der vertikalen Richtung V (also in der Figur 5a nach unten) verlagert wird. Beim Entriegeln wird durch ein Ziehen am Entriegelungsring 40 entlang der Einsteckrichtung E das Verriegelungselement 13 und damit auch der Halteabschnitt 13b wieder entgegen die vertikale Richtung V (in der Figur 5a also nach oben) verlagert. Dabei weist das Verriegelungselement 13 bzw. der Halteabschnitt 13b eine Kante K mit einem vorbestimmten Neigungswinkel (insbesondere bezüglich einer Längsachse des Verriegelungselements 13, welche in Figur 5a horizontal bzw. von links nach rechts verläuft) auf.

Der Gleitabschnitt 13c des Verriegelungselements 13 ist ausgelegt, um auf einem Aufliegeabschnitt 78 des Gehäuses 70 (siehe Figur 7) aufzuliegen und darauf bewegt zu werden bzw. zu gleiten. Für ein besseres Gleiten auf dem Auflageabschnitt 78 des Gehäuses 70 weist der Gleitabschnitt 13c des Verriegelungselements 13 einen abgerundeten Endabschnitt 13d auf. Dieser Endabschnitt 13d ist als ein gebogenes zylinderförmiges Element ausgebildet. Der Gleitabschnitt 13c weist eine keilförmige Fläche bzw. eine halbkeilförmige Geometrie bzw. Form auf.

In der Mulde oder Rinne 13e des Verriegelungselements 13 ist ein zweites Federelement 15 zumindest bereichsweise angeordnet. Dieses zweite Federelement 15 ist derart ausgebildet bzw. geformt, dass es in einer Entriegelungsposition des Verriegelungselements 13 eine vorbestimmte Federkraft (zweite Federkraft) auf den Bolzen 49 des Entriegelungsrings 40 ausübt. Auf diese Weise wird nach dem Entriegeln durch Loslassen des Entriegelungsrings 40 das Verriegelungselement 13 wieder in seine Ausgangsposition gebracht.

Die **Figur 5b** zeigt das Verriegelungselement 13 von der gegenüberliegenden Seite. In dieser Ansicht ist nun die zweite der beiden Kulissen 13a zu sehen. Ferner ist ersichtlich, dass sich das zweite Federlement 15 von der Mulde 15 in die zweite Kulisse 13a des Verriegelungselements 13 erstreckt. Das Federelement 15 ist deshalb entsprechend gekrümmt bzw. gebogen.

Die **Figur 6a** zeigt eine perspektivische Ansicht eines Entriegelungselements 40 des Steckverbinders 300 gemäß einer bevorzugten Ausführungsform. Das Entriegelungselement 40 ist als Ring ausgebildet und weist an seiner äußeren Oberfläche eine geriffelte Struktur 41 auf. Das Entriegelungselement 40 weist einen Anschlagabschnitt 45 auf, an dem das erste Federelement bzw. die Spiralfeder 30 des Verriegelungssystems 20 des Steckverbinders 300 anschlagen kann bzw. im montierten Zustand anschlägt. Ferner weist das Entriegelungselement 40 sechs Führungselemente bzw. Bolzen 49 auf. Jeweils zwei dieser Bolzen 49 werden im montierten Zustand von Kulissen 13a eines Verriegelungselements 13 aufgenommen und sind dann innerhalb der jeweiligen Kulisse 13a beweglich bzw. verlagerbar. Jeweils für ein Verriegelungselement 13 weist der Entriegelungsring 40 zwei Bolzen 49 auf, die jeweils zumindest bereichsweise in den beiden Kulissen 13a des Verriegelungselements 13 angeordnet werden.

Die **Figur 6b** zeigt eine perspektivische Ansicht des Entriegelungselements 40 von Figur 6a zusammen mit am Entriegelungselement 40 angeordneten Verriegelungselementen 13. Jedes der drei Verriegelungselemente 13 ist zwischen zwei Bolzen 49 des Entriegelungsrings 40, welche jeweils in die Kulissen 13a eines Verriegelungselements 13 eingreifen, angeordnet.

Die **Figur 6c** zeigt den Entriegelungsring 40 in einer Vorderansicht. In dieser Ansicht zeigen die Längsachse L des Steckverbinders 300 und die Einsteckrichtung E in die Zeichenebene hinein. Die Bolzen 49 sind jeweils an einem Endabschnitt eines Anschlagabschnitts 45 angeordnet bzw. ausgebildet. Der Entriegelungsring 40 weist somit vorzugsweise drei Anschlagabschnitte 45 und sechs Bolzen 49 auf.

Die **Figur 7** zeigt eine perspektivische Ansicht eines Steckverbindergehäuses 70 des Steckverbinders 300 zusammen mit am Steckverbindergehäuse 70 angeordneten Verriegelungselementen 13. Das Steckverbindergehäuse 70 weist drei Aufliegeabschnitte 78 auf, wobei in der Darstellung der Figur 7 nur einer davon sichtbar ist. Auf jedem der Aufliegeabschnitte 78 kann sich der Gleitabschnitt 13c und insbesondere das Gleitelement 13d in bzw. entgegen die Einsteckrichtung E bzw. entlang der Längsachse L bewegen. Somit ist jedes Verriegelungselement 13 in bzw. entgegen die Einsteckrichtung E bzw. entlang der Längsachse L relativ zum Gehäuse 70 bzw. relativ zu einem eingesteckten Steckelement 100 verschiebbar bzw. verlagerbar.

Anhand der **Figuren 8a bis 13b** wird im Folgenden der Verriegelungs- und Entriegelungsmechanismus des Verriegelungssystems 20 des Steckverbinders 300 näher erläutert. Dabei sind die Figuren 8a bis 13b jeweils schematische Skizzen bzw. Schnitte durch das komplementäre Steckelement erster Art 100 und den Steckverbinder 300, welche jeweils unterschiedliche Einsteckpositionen des komplementären Steckelements 100 relativ zum Steckverbinder 300 zeigen. Anhand der Figuren 8a, 9a, 10a, 11a, 12a und 13a ist jeweils erkennbar, wie weit der komplementäre Steckverbinder erster Art 100 in den Steckverbinder 300 eingesteckt ist. Sie repräsentieren somit unterschiedliche Einsteckpositionen des komplementären Steckverbinders erster Art 100. Zu jedem dieser Einsteckpositionen veranschaulichen die Figuren 8b, 9b, 10b, 11b, 12b und 13b jeweils die entsprechende Situation im Inneren des Steckverbinders 300.

Gemäß den Figuren 8a und 8b befindet sich das Steckelement 100 noch außerhalb des Steckverbinders 300. Entsprechend befindet sich das Verriegelungselement 13 in einer Ausgangsposition. Der Bolzen 49 des Entriegelungsrings 40 befindet sich dabei am rechten bzw. am Federelement 30-seitigen Rand der Kulisse 13a des Verriegelungselements 13.

Gemäß den Figuren 9a und 9b wurde ein Steckbereich des Steckelements 100 in den Steckverbinder 300 eingeführt. Durch das Bewegen des Steckelements 100 entlang der Einsteckrichtung E hat sich der vorspringende Ring 130 entlang der Einsteckrichtung E am bzw. unterhalb des Steckelements 100 vorbeibewegt. In der in den Figuren 9a und 9b dargestellten Einsteckposition schlägt jedoch die Kante 120 des Steckelements 100 an den Halteabschnitt 13b des Verriegelungselements 13 an und hat durch das Bewegen des Steckelements 100 entlang der Einsteckrichtung E auch das Verriegelungselement 13 entlang der Einsteckrichtung E verlagert. In Folge dieser Verlagerung des Verriegelungselements 13 befindet sich nun der Bolzen 49 nicht mehr am rechten Rand der Kulisse 13a, sondern etwas links davon. Zwar stößt bei der Verlagerung des Verriegelungselements 13 und damit der Kulisse 13a relativ zum Bolzen 49 das zweite Federelement 15 an den Bolzen 49 an, jedoch überwiegt die Kraft, die beim Einstecken des Steckelements 100 aufgebracht wird, der relativ geringen Federkraft des zweiten Federelements 15, so dass das Verriegelungselement 13 bzw. die Kulisse 13a trotz des vorhandenen Federelements 15 relativ zum Bolzen 49 in die Einsteckrichtung E verlagert werden kann.

Gemäß den Figuren 10a und 10b ist das Steckelement 100 noch ein Stück weiter in den Steckverbinder 300 eingedrungen und entsprechend hat sich das Verriegelungselement 13 bzw. die Kulisse 13a relativ zum feststehenden Bolzen 49 auch ein Stück weiter in die Einsteckrichtung E verlagert. Durch die Verlagerung der Kulisse 13a relativ zum Bolzen 49 verlagert sich auf Grund der gebogenen Form bzw. der Schräge der Kulisse 13a das Verriegelungselement 13 und damit auch der Halteabschnitt 13b des Verriegelungselements 13 nach unten entlang der vertikalen Richtung V und damit in Richtung des Steckelements 100.

Gemäß den Figuren 10a und 10b ist das Steckelement 100 nun so weit in den Steckverbinder 300 eingedrungen, dass eine Verriegelungsposition erreicht ist. Der Bolzen 49 befindet sich in dieser Verriegelungsposition am linken bzw. Aufnahmeelement 10-seitigen Rand des Verriegelungselements 13 bzw. der Kulisse 13a. Zudem hat der Gleitabschnitt bzw. das Gleitelement 13d des Verriegelungselements 13 eine Kante des Aufliegeabschnitts 78 des Gehäuseelements 70 erreicht. Das Verriegelungselement 13 hat sich dabei so weit nach in die vertikale Richtung V bzw. in Richtung des Steckelements 100 verlagert, dass nun der Halteabschnitt 13b des Verriegelungselements 13 eine Bewegung des Steckelements 100, insbesondere entgegen der Einsteckrichtung E unterbindet bzw. blockiert. Dies liegt daran, dass in dieser Verriegelungsposition der vorspringende Ring 130 nicht mehr am Halteabschnitt 13b vorbeibewegt werden kann. Vielmehr unterbindet der Halteabschnitt 13b ein solches Vorbeibewegen. Das Steckelement 100 ist mit dem Steckverbinder 300 verriegelt.

Zum Entriegeln muss der Entriegelungsring 40 relativ zum Verriegelungselement 13 entlang der Einsteckrichtung E verschoben werden. Dies geschieht durch das Aufwenden einer Kraft in die Einsteckrichtung E, welche größer als die Federkraft des ersten Federelements 30 ist. Durch das Verschieben des Entriegelungsrings 40 entlang der Einsteckrichtung E wird auch der Bolzen 49 des Entriegelungsrings 40 verschoben. Diese Situation ist in den Figuren 12a und 12b dargestellt. Wie in Figur 12b ersichtlich, befindet sich der Bolzen 49 nun wieder am rechten Rand der Kulisse 13a des Verriegelungselements 13. Durch die Verlagerung des Bolzens 49 innerhalb der Kulisse 13a hat sich das Verriegelungselement nach oben, also vom Steckelement 100 weg verlagert. Somit kann nun der vorspringende Ring 130 des Steckelements 100 am bzw. unterhalb des Halteabschnitts 13b des Verriegelungselements 13 entgegen der Einsteckrichtung E vorbeibewegt werden. Der Steckverbinder 300 ist somit entriegelt und das Steckelement 100 kann aus dem Steckelement 300 herausgezogen werden.

Mit Hilfe des Federelements 15 gelangt nach dem Entriegeln und Loslassen des Entriegelungsrings 40 das Verriegelungselement 13 wieder in seine Ausgangsposition.

Denn die auf den Bolzen 49 wirkende Federkraft des Federelements 15 reicht aus, um das Verriegelungselement 13, an dem das Federlement 15 befestigt ist, zusammen mit dem Entriegelungsring 40 und damit dem Bolzen 49 entgegen die Einsteckrichtung E zu verlagern. Dies geschieht z.B. einfach durch Loslassen des Entriegelungsrings 40, da der Entriegelungsring 40 in Folge der Federkraft des ersten Federelements 30 in seine Ausgangsposition verlagert wird.

Gemäß den Figuren 13a und 13b wurde nach dem Entriegeln das Steckelement 100 nahezu vollständig aus dem Steckverbinder 300 gezogen. Das Verriegelungselement 13 befindet sich wieder in seiner Ausgangsposition, wie in den Figuren 8a und 8b.

Die **Figur 14** zeigt nochmals einen vergrößerten Schnitt durch den Steckverbinder 300 und das komplementäre Steckelement 100 erster Art gemäß einer Momentaufnahme beim Einstecken des Steckelements 100 in den Steckverbinder 300 bevor die endgültige Verriegelungsposition erreicht ist. Das Steckelelment erster Art 100 weist einen Anschlagabschnitt 120 auf, wobei der Anschlagabschnitt 120 insbesondere als abgeschrägte Kante eines Gewindes ausgebildet ist. Der Anschlagabschnitt bzw. die abgeschrägte Kante 120 wird auf Grund seiner/ihrer Funktion, nämlich dem Verlagern des Verriegelungselements 13 und damit dem Steuern der Verriegelung, im Sinne dieser Beschreibung auch als Steuerkante bezeichnet.

Die endgültige Verriegelungsposition ist schließlich in der **Figur 15** gezeigt. In dieser Verriegelungsposition ist der Halteabschnitt 13b vollständig in eine Mulde des Steckelements 100 abgesenkt. Dies verhindert auf Grund der Kante 120 und des vorspringenden Rings 130 ein Verlagern des Steckverbinders 100. Wird in dieser Verriegelungsposition das Steckelement 100 nach links, also entgegen die Einsteckrichtung E gezogen, so wird das Verriegelungselement 13 auf Grund der schrägen Kante K des Halteabschnitts 13b etwas nach oben gedrückt. Durch diese Krafteinwirkung verkantet bzw. verklemmt das Verriegelungselement 13 mit dem Bolzen 49 und läßt sich nicht mehr weiter entgegen der Einsteckrichtung E verlagern. Die abgeschrägte Kante K des Halteabschnitts 13b des Verriegelungselements 13 ist insbesondere derart ausgebildet bzw. weist einen derartigen Neigungswinkel (insbesondere bezüglich einer Längsachse des Verriegelungselements 13) auf, dass im Verriegelungszustand ein unbeabsichtigtes Lösen der Verriegelung bzw. ein unbeabsichtigtes Herausziehen des Steckelements 100 aus dem Steckverbinder 300 vermieden wird. Mit Hilfe der abgeschrägten bzw. geneigten Kante K des Halteabschnitts 13b des Verriegelungselements 13 kann somit im Verriegelungszustand ein unbeabsichtigtes Herausziehen des komplementären Steckelements erster Art 100 aus dem Steckverbinder 300 vermieden werden.

### Bezugszeichenliste

- 10: Aufnahmeelement (Aufnahmebuchse)
- 11: Führungsabschnitt (Rastmittelplatte)
- 12: Rastmittel (Rastelement)
- 13: Verriegelungselement
- 13a: Kulisse (Führungsrinne)
- 13b: Halteabschnitt (Blockierabschnitt)
- 13c: Gleitabschnitt
- 13d: Endabschnitt (Gleitelement)
- 13e: Mulde (Ausnehmung)
- 14: Ausnehmung des Aufnahmeelements
- 15: Zweites Federelement
- 20: Verriegelungssystem
- 30: Erstes Federelement (Spiralfeder)
- 40: Entriegelungselement (Aussenring)
- 41: Riffelung
- 45: Anschlagelement
- 49: Führungselement (Bolzen)
- 50: Dichtring
- 60: Anschlusselement
- 70: Steckverbindergehäuse
- 78: Aufliegeabschnitt
- 75: Anschlagelement (Anschlagring)
- 100: Steckelement erster Art
- 110: Gewinde
- 120: Anschlagabschnitt (Kante)
- 130: Vorsprung (vorspringender Ring)
- 200: Steckelement zweiter Art
- 210: Isolierhülle
- 220: Führungselement
- 230: Komplementäres Rastmittel bzw. Rastelement (Federelement)
- 240: Anschlagring (Entriegelungsring)
- 250: Steckbereich
- 270: Rastmittelkörper (Federelementkörper)
- 300: Steckverbinder
- E: Einsteckrichtung
- K: Kante
- L: Längsachse des Steckverbinders
- V: vertikale Richtung (Verlagerungsrichtung)

## Patentansprüche

1. Steckverbinder (300) aufweisend:
- ein Aufnahmeelement (10) zur zumindest bereichsweisen Aufnahme eines Steckelements erster Art (100) oder eines Steckelements zweiter Art (200); und
- ein Push-Pull-Verriegelungssystem (20) zum Herstellen einer Push-Pull-Verriegelung zwischen dem Steckverbinder (300) und dem Steckelement erster Art (100);
wobei das Push-Pull-Verriegelungssystem (20) zumindest ein Verriegelungselement (13) aufweist, welches zumindest bereichsweise in einer für das zumindest eine Verriegelungselement (13) vorgesehenen Ausnehmung (14) des Aufnahmeelements (10) angeordnet ist, und
wobei das Aufnahmeelement (10) zumindest ein Rastmittel (12) aufweist, welches vorgesehen und ausgelegt ist, um mit zumindest einem komplementären Rastmittel (230) des Steckelements zweiter Art (200) in Eingriff gebracht zu werden,
**dadurch gekennzeichnet, dass**:
a) das Verriegelungssystem (20) ein Entriegelungselement (40) zum Entriegeln der Verriegelung zwischen dem Steckverbinder (300) und dem Steckelement erster Art (100) aufweist, und wobei das Entriegelungselement (40) zumindest ein Führungselement (49) aufweist, welches zumindest bereichsweise in einer Kulisse (13a) des zumindest einen Verriegelungselements (13) angeordnet und innerhalb der Kulisse (13a) beweglich ist; und/oder
b) der Steckverbinder (300) ferner ein Steckverbindergehäuse (70) mit zumindest einem Aufliegeabschnitt (78) aufweist, wobei das zumindest eine Verriegelungselement (13) einen Gleitabschnitt (13c) aufweist, welcher an dem Aufliegeabschnitt (78) des Steckverbindergehäuses (70) aufliegt und entlang des Aufliegeabschnitts (78) bewegbar ist; und/oder
c) das zumindest eine Verriegelungselement (13) eine Mulde (13e) aufweist, in der ein Federelement (15) zumindest bereichsweise angeordnet ist, wobei das Federelement (15) derart ausgebildet ist, dass es in einer Entriegelungsposition des zumindest einen Verriegelungselements (13) eine vorbestimmte Federkraft auf das Führungselement (49) des Entriegelungselements (40) ausübt.

2. Steckverbinder (300) nach Anspruch 1,
wobei das Verriegelungssystem (20) drei Verriegelungselemente (13) aufweist, wobei jedes der Verriegelungselemente (13) in einer zugehörigen Ausnehmung des Aufnahmeelements (10) angeordnet ist, und/oder
wobei das Aufnahmeelement (10) drei Rastabschnitte (11) aufweist.

3. Steckverbinder (300) nach Anspruch 1 oder 2,
wobei die Kulisse (13a) eine Schräge aufweist, so dass sich bei einer Verlagerung des zumindest einen Führungselements (42) innerhalb der Kulisse (13a) das zumindest eine Verriegelungselement (13) entlang einer zur Längsachse (L) des Steckverbinders (300) senkrechten Richtung (V) verlagert.

4. Steckverbinder (300) nach einem der vorangehenden Ansprüche,
wobei das Verriegelungssystem (20) ein weiteres Federelement (30) aufweist, welches zwischen einem Anschlagelement (45) des Entriegelungselements (40) und einem Anschlagelement (75) eines Steckverbindergehäuses (70) des Steckverbinders (300) angeordnet ist und das Entriegelungselement (40) mit einer vorbestimmten Federkraft in Richtung einer Ausgangsposition drückt.

5. Steckverbinder (300) nach einem der vorangehenden Ansprüche, wobei das zumindest eine Verriegelungselement (13) einen Halteabschnitt (13b) aufweist, der ausgelegt ist, um in einer Verriegelungsposition eine Verlagerung des komplementären Steckelements erster Art (100) zu unterbinden, und wobei der Halteabschnitt (13b) vorzugsweise eine abgeschrägte Kante (K) aufweist.

6. Steckverbinder (300) nach einem der vorangehenden Ansprüche, ferner aufweisend
- ein Anschlusselement (60) zur Aufnahme von elektrischen Kontaktelementen, welche mit komplementären elektrischen Kontaktelementen des Steckelements erster Art (100) oder mit komplementären elektrischen Kontaktelementen des Steckelements zweiter Art (200) elektrisch verbindbar sind, und vorzugsweise
- einen Dichtring (50), welcher auf dem Anschlusselement (60) angeordnet ist.

7. Stecksystem umfassend:
- einen Steckverbinder (300) nach einem der vorangehenden Ansprüche; und
- das Steckelement erster Art (100) und/oder das Steckelement zweiter Art (200).

## Claims

1. Connector (300), comprising:
- a receiving element (10) for at least partially receiving a plug element of the first type (100) or a plug element of the second type (200); and
- a push-pull locking system (20) for establishing a push-pull lock between the connector (300) and the plug element of the first type (100);
wherein the push-pull locking system (20) comprises at least one locking element (13), which is arranged at least partially in a recess (14) of the receiving element (10) provided for the at least one locking element (13), and
wherein the receiving element (10) comprises at least one latching means (12), which is provided and designed to be brought into engagement with at least one complementary latching means (230) of the plug element of the second type (200),
**characterized in that**:
a) the locking system (20) comprises an unlocking element (40) for unlocking the lock between the connector (300) and the plug element of the first type (100), and wherein the unlocking element (40) comprises at least one guide element (49), which is arranged at least partially in a guide track (13a) of the at least one locking element (13) and is movable within the guide track (13a); and/or
b) the connector (300) further comprises a connector housing (70) having at least one support section (78), wherein the at least one locking element (13) comprises a sliding section (13c), which bears against the support section (78) of the connector housing (70) and is movable along the support section (78); and/or
c) the at least one locking element (13) comprises a recess (13e), in which a spring element (15) is arranged at least partially, wherein the spring element (15) is designed such that, in an unlocking position of the at least one locking element (13), it exerts a predetermined spring force on the guide element (49) of the unlocking element (40).

2. Connector (300) according to claim 1,
wherein the locking system (20) comprises three locking elements (13), wherein each of the locking elements (13) is arranged in an associated recess of the receiving element (10), and/or
wherein the receiving element (10) comprises three latching sections (11).

3. Connector (300) according to claim 1 or 2,
wherein the guide track (13a) comprises an inclined portion, such that, upon displacement of the at least one guide element (42) within the guide track (13a), the at least one locking element (13) is displaced along a direction (V) perpendicular to the longitudinal axis (L) of the connector (300).

4. Connector (300) according to one of the preceding claims,
wherein the locking system (20) comprises a further spring element (30), which is arranged between a stop element (45) of the unlocking element (40) and a stop element (75) of a connector housing (70) of the connector (300) and presses the unlocking element (40) with a predetermined spring force in the direction of an initial position.

5. Connector (300) according to one of the preceding claims, wherein the at least one locking element (13) comprises a retaining section (13b), which is designed to prevent displacement of the complementary plug element of the first type (100) in a locking position, and wherein the retaining section (13b) preferably comprises a beveled edge (K).

6. Connector (300) according to one of the preceding claims, further comprising
a connection element (60) for receiving electrical contact elements, which can be electrically connected to complementary electrical contact elements of the plug element of the first type (100) or to complementary electrical contact elements of the plug element of the second type (200), and preferably
a sealing ring (50), which is arranged on the connection element (60).

7. Plug system, comprising:
a connector (300) according to one of the preceding claims; and
the plug element of the first type (100) and/or the plug element of the second type (200).

## Revendications

1. Connecteur (300), comprenant :
- un élément de réception (10) destiné à la réception au moins partielle d'un élément de connexion du premier type (100) ou d'un élément de connexion du second type (200) ; et
- un système de verrouillage push-pull (20) destiné à établir un verrouillage push-pull entre le connecteur (300) et l'élément de connexion du premier type (100) ;
dans lequel le système de verrouillage push-pull (20) comprend au moins un élément de verrouillage (13), lequel est disposé au moins partiellement dans un évidement (14) de l'élément de réception (10) prévu pour ledit au moins un élément de verrouillage (13), et
dans lequel l'élément de réception (10) comprend au moins un moyen d'encliquetage (12), qui est prévu et conçu pour être mis en prise avec au moins un moyen d'encliquetage complémentaire (230) de l'élément de connexion du second type (200),
**caractérisé en ce que** :
a) le système de verrouillage (20) comprend un élément de déverrouillage (40) destiné à déverrouiller le verrouillage entre le connecteur (300) et l'élément de connexion du premier type (100), et l'élément de déverrouillage (40) comprend au moins un élément de guidage (49), lequel est disposé au moins partiellement dans une coulisse (13a) dudit au moins un élément de verrouillage (13) et est mobile à l'intérieur de la coulisse (13a) ; et/ou
b) le connecteur (300) comprend en outre un boîtier de connecteur (70) comportant au moins une section d'appui (78), ledit au moins un élément de verrouillage (13) comportant une section de glissement (13c), laquelle repose sur la section d'appui (78) du boîtier de connecteur (70) et est mobile le long de la section d'appui (78) ; et/ou
c) ledit au moins un élément de verrouillage (13) comporte un logement (13e), dans lequel un élément ressort (15) est disposé au moins partiellement, l'élément ressort (15) étant configuré de telle sorte que, dans une position de déverrouillage dudit au moins un élément de verrouillage (13), il exerce une force de ressort prédéterminée sur l'élément de guidage (49) de l'élément de déverrouillage (40).

2. Connecteur (300) selon la revendication 1,
dans lequel le système de verrouillage (20) comprend trois éléments de verrouillage (13), chacun des éléments de verrouillage (13) étant disposé dans un évidement associé de l'élément de réception (10), et/ou
dans lequel l'élément de réception (10) comprend trois sections d'encliquetage (11).

3. Connecteur (300) selon la revendication 1 ou 2,
dans lequel la coulisse (13a) comporte une pente, de sorte que, lors d'un déplacement dudit au moins un élément de guidage (42) à l'intérieur de la coulisse (13a), ledit au moins un élément de verrouillage (13) est déplacé le long d'une direction (V) perpendiculaire à l'axe longitudinal (L) du connecteur (300).

4. Connecteur (300) selon l'une des revendications précédentes,
dans lequel le système de verrouillage (20) comprend un autre élément ressort (30), qui est disposé entre un élément de butée (45) de l'élément de déverrouillage (40) et un élément de butée (75) d'un boîtier de connecteur (70) du connecteur (300), et pousse l'élément de déverrouillage (40), avec une force de ressort prédéterminée, en direction d'une position initiale.

5. Connecteur (300) selon l'une des revendications précédentes, dans lequel ledit au moins un élément de verrouillage (13) comporte une section de retenue (13b), qui est conçue pour empêcher, dans une position de verrouillage, un déplacement de l'élément de connexion complémentaire du premier type (100), et dans lequel la section de retenue (13b) comporte de préférence une arête biseautée (K).

6. Connecteur (300) selon l'une des revendications précédentes, comprenant en outre
un élément de raccordement (60) destiné à la réception d'éléments de contact électriques, qui peuvent être reliés électriquement à des éléments de contact électriques complémentaires de l'élément de connexion du premier type (100) ou à des éléments de contact électriques complémentaires de l'élément de connexion du second type (200), et de préférence
une bague d'étanchéité (50), qui est disposée sur l'élément de raccordement (60).

7. Système de connexion, comprenant :
un connecteur (300) selon l'une des revendications précédentes ; et
l'élément de connexion du premier type (100) et/ou l'élément de connexion du second type (200).
